# FASCICULE DE BREVET EUROPEEN

(11) **EP 3 511 057 B1**
(45) Date de publication et mention de la délivrance du brevet: **22.02.2023**
(21) Numéro de dépôt: 18213971.7
(22) Date de dépôt: 19.12.2018
(51) Int. Cl.: A63C 9/086, A63C 9/18, A63C 9/08, A63C 9/00

(54) **DISPOSITIF DE RETENUE D'UNE CHAUSSURE SUR UNE PLANCHE DE GLISSE ET ENGIN DE GLISSE COMPRENANT UN TEL DISPOSITIF**
SICHERHEITSBINDUNG FÜR EINEN SCHUH AUF EINEM SKI UND EINEN SKI MIT DIESER SICHERHEITSBINDUNG
SAFETY BINDING FOR A BOOT ON A SKI AND A SKI EQUIPPED WITH A SUCH SAFETY BINDING

(30) Priorité: 12.01.2018 FR 1800048
(43) Date de publication de la demande: 17.07.2019
(73) Titulaire: Salomon S.A.S., 74370 Epagny Metz-Tessy (FR)
(72) Inventeur: MIETTE, Philippe, 74940 ANNECY LE VIEUX (FR); YELOVINA, Eddy, 74330 EPAGNY (FR)
(74) Mandataire: Lapierre, Stéphane

(56) Documents cités:
- EP-A1- 1 839 713
- EP-A1- 3 260 177
- WO-A1-88/04563
- DE-A1-102004 024 881

## Description

La présente invention concerne un dispositif de retenue d'une chaussure sur une planche de glisse ainsi qu'un engin de glisse comprenant une planche de glisse, tel qu'un ski de fond ou ski de randonnée équipé dudit dispositif de retenue. Un tel dispositif de retenue est parfois dénommé « butée », « butée avant » ou « fixation ».

Au sens de la présente invention, un engin de glisse est un matériel sur lequel se tient une personne lors de l'utilisation de cet engin pour la pratique d'un sport de glisse, en étant accrochée par l'une au moins de ses chaussures sur cet engin.

Dans le domaine des sports de glisse, plus particulièrement dans le domaine du ski de fond, il est avantageux de pouvoir régler la position longitudinale de la chaussure du skieur le long du ski.

Dans le cas du ski de fond classique ou alternatif, le ski est cambré et définit, sous la chaussure, une zone qui, par défaut, n'est pas en contact avec la neige. Cette zone constitue une « chambre de fart ». Dans cette zone, on peut ajouter du fart d'accroche de manière à augmenter l'adhérence du ski sur la neige afin d'empêcher le recul du ski, ce qui permet d'exercer une poussée efficace avec le pied. En modifiant la position longitudinale d'un dispositif de retenue de la chaussure sur le ski, il est possible d'ajuster la zone de contact entre le ski et la neige en fonction du poids exercé par le skieur, en privilégiant la glisse ou l'accroche. En virage, le skieur est amené à soulever un ski pour le ramener vers l'autre ski. Dans cette phase, le ski soulevé est relié au skieur uniquement par l'extrémité avant de la chaussure et il importe que le ski soit correctement équilibré. Si le ski penche vers l'avant ou vers l'arrière, il peut toucher la neige, ce qui peut ralentir le skieur ou le déséquilibrer. Le réglage en longueur d'un dispositif de retenue d'une chaussure sur le ski permet donc d'ajuster l'équilibre du ski dans cette configuration soulevée.

Dans le cas d'un ski de skating, on retrouve un problème similaire d'équilibre lorsque le ski est soulevé pour être amené vers l'autre ski dans les phases dites aériennes. En outre, lorsque la neige est collante, le skieur peut souhaiter un léger déséquilibre vers l'arrière de ses skis pour lever par défaut la spatule avant et limiter ainsi les risques de planter cette spatule dans la neige lors de la progression sur piste. Ces possibilités de réglage pour un ski de skating sont aussi obtenues grâce à un ajustement de la position longitudinale du dispositif de retenue d'une chaussure sur le ski.

Le réglage de la position longitudinale d'une fixation sur un ski de fond a été décrit dans plusieurs demandes de brevet. Cette fonction a d'ailleurs été intégrée dans certaines fixations du marché.

Par exemple, le document WO-A-2005/113081 décrit des crans sur des languettes élastiquement déformables d'un dispositif de retenue d'une chaussure de ski de fond, ces crans étant destinés à coopérer avec des crans complémentaires ménagés sur un ski. L'immobilisation longitudinale du dispositif de retenue le long du ski dépend de la rigidité des languettes. En outre, un accrochage intempestif de l'une ou l'autre des languettes peut désolidariser le dispositif de retenue du ski et amener à un déplacement non souhaité, vers l'avant ou vers l'arrière. Pour éviter ce risque, il faut alors augmenter la raideur de ces languettes ce qui rend difficile l'opération de réglage longitudinal sans outils.

Le document WO-A-2015/140258 propose un mécanisme de verrouillage d'une languette déformable munie d'un cran. Le verrouillage est obtenu par clipsage ou interférence avec une plaque coulissante. Avec cette construction, il y a un risque limité d'agir sur la languette déformable. Dans ces exemples, le verrou est exposé aux éléments extérieurs comme la neige tassée ou la glace qui peuvent s'accumuler dans cette zone et perturber le mécanisme de verrouillage et/ou l'actionnement de la languette déformable. De plus, l'utilisateur peut avoir un doute sur l'actionnement du verrou après réglage de la position longitudinale. Le document EP1839713 A1 divulgue un dispositif de retenue d'une chaussure sur une planche de glisse selon le préambule de la revendication 1.

Le but de l'invention est de proposer un dispositif de retenue d'une chaussure sur une planche de glisse améliorée.

Un but est notamment de proposer un mécanisme de réglage de la position longitudinale d'un dispositif de retenue sur une planche de glisse fiable.

Un autre but est de proposer un mécanisme de réglage de la position longitudinale d'un dispositif de retenue sur une planche de glisse facile à utiliser, notamment sans outils.

Un autre but est de proposer un mécanisme de réglage de la position longitudinale d'un dispositif de retenue sur une planche de glisse pour lequel l'utilisateur est sûr d'avoir une position longitudinale verrouillée en utilisation.

L'invention propose un dispositif de retenue d'une chaussure sur une planche de glisse, le dispositif de retenue comprenant :
- un mécanisme de maintien en position d'un élément d'accrochage appartenant à la chaussure, le mécanisme de maintien comprenant une mâchoire mobile entre une position d'enclenchement pour laquelle la mâchoire mobile est apte à coopérer avec l'élément d'accrochage de sorte à permettre la solidarisation de l'élément d'accrochage avec le dispositif de retenue tout en permettant la rotation de la chaussure autour d'un axe transversal au dispositif de retenue, et une position de libération pour laquelle la mâchoire mobile est dans une configuration permettant la désolidarisation de l'élément d'accrochage avec le dispositif de retenue, et un organe d'actionnement commandant un déplacement de la mâchoire mobile pour la faire basculer d'une position d'enclenchement vers une position de libération,
- un élément d'arrêt longitudinal mobile entre une position active pour laquelle l'élément d'arrêt longitudinal est apte à coopérer avec des indexations complémentaires solidaires de la planche de glisse pour immobiliser le dispositif de retenue le long de la planche de glisse dans l'une de plusieurs positions prédéterminées, et une position inactive pour laquelle l'élément d'arrêt longitudinal ne coopère pas avec les indexations complémentaires,
- un moyen de verrouillage mobile entre une position de verrouillage pour laquelle le moyen de verrouillage est apte à coopérer avec l'élément d'arrêt de sorte à le maintenir dans sa configuration active et une position de déverrouillage pour laquelle le moyen de verrouillage mobile est dans une configuration permettant le basculement de l'élément d'arrêt de sa position active vers sa position inactive.
- le moyen de verrouillage étant cinématiquement lié à la mâchoire mobile de sorte que, lorsque le moyen de verrouillage est dans sa position de verrouillage, la mâchoire mobile est systématiquement dans sa position d'enclenchement.

L'article est caractérisé en ce qu'il comprend un moyen de maintien permettant de maintenir l'élément d'arrêt longitudinal dans une position active stable, indépendamment de la position du moyen de verrouillage.

Grâce à l'invention, lorsque l'utilisateur actionne le mécanisme de maintien de sa chaussure, le moyen de verrouillage verrouille systématiquement l'élément d'arrêt longitudinal. Le moyen de verrouillage est mis en oeuvre. Il n'est alors plus possible de désactiver l'élément d'arrêt longitudinal, c'est-à-dire de le déplacer par rapport à sa configuration active, de sorte que l'immobilisation longitudinale du dispositif de retenue par rapport à l'engin de glisse est pérenne et sécurisée. Avec cette sécurisation, l'utilisateur est assuré que le réglage de la position longitudinale du dispositif de retenue de sa chaussure restera inchangé tant que sa chaussure sera en prise avec la fixation. Par ailleurs, cette construction permet de concevoir un mécanisme d'immobilisation longitudinale demandant peu d'effort de manipulation et donc actionnable sans outils.

Selon des aspects avantageux mais non obligatoires de l'invention, un tel dispositif de retenue peut incorporer une ou plusieurs des caractéristiques suivantes, prises dans toute combinaison techniquement admissible :
- le moyen de verrouillage est une partie de l'organe d'actionnement,
- le moyen de verrouillage est directement solidaire de la mâchoire mobile ou de son corps,
- le moyen de verrouillage recouvre entièrement l'élément d'arrêt longitudinal lorsque le moyen de verrouillage est dans sa position de verrouillage,
- le moyen de verrouillage comprend un élément d'interférence dimensionné et agencé de sorte qu'il soit apte à interagir avec l'élément d'arrêt pour le faire basculer de sa position inactive vers sa position active lorsque le moyen de verrouillage bascule de sa position de déverrouillage vers sa position de verrouillage,
- l'élément d'arrêt longitudinal est mobile selon une direction transversale au dispositif de retenue,
- l'élément d'arrêt longitudinal comprend un élément de positionnement apte à coopérer avec un élément de positionnement complémentaire du dispositif de retenue de sorte à maintenir l'élément d'arrêt longitudinal dans la position active stable,
- l'élément d'arrêt longitudinal comprend un élément de positionnement apte à coopérer avec un élément de positionnement complémentaire du dispositif de retenue de sorte à maintenir l'élément d'arrêt longitudinal dans la position inactive stable,
- le mécanisme de maintien en position de l'élément d'accrochage comprend une mâchoire fixe disposée de sorte que l'élément d'accrochage est positionné entre la mâchoire mobile et la mâchoire fixe lorsque la chaussure est en prise avec le dispositif de retenue,
- le dispositif de retenue comprend au moins une arête de guidage apte à coopérer avec une rainure ménagée sur la semelle de la chaussure de sorte à limiter le déplacement transversal de la semelle lorsque la semelle se rapproche de la planche de glisse,

L'invention concerne également un engin de glisse comprenant une planche de glisse et un dispositif de retenue.

Selon un mode de réalisation de l'invention, l'engin de glisse comprend une interface disposée entre la planche de glisse et le dispositif de retenue, l'interface portant les indexations complémentaires. Selon une variante, les indexations complémentaires sont ménagées sur un insert monté amovible sur l'interface.

Selon un mode de réalisation de l'invention, l'engin de glisse comprend des moyens d'indexation mécanique et/ou visuel permettant de positionner le dispositif de retenue (1) dans une ou plusieurs positions longitudinales prédéterminées, relativement stables.

D'autres caractéristiques et avantages de l'invention seront mieux compris à l'aide de la description qui va suivre, en regard des dessins annexés illustrant, selon des formes de réalisation non limitatives, comment l'invention peut être réalisée, et dans lequel :
- la figure 1 est une vue en perspective par l'avant d'une partie d'un engin de glisse équipé d'un dispositif de retenue conformes à l'invention, dans une première configuration d'utilisation,
- la figure 2 est une vue en perspective similaire à la figure 1 lorsque le dispositif de retenue est dans une deuxième configuration,
- la figure 3 est une vue en perspective similaire à la figure 1 lorsque le dispositif de retenue est dans une troisième configuration,
- la figure 4 est une vue de dessous en perspective du dispositif de retenue seul,
- la figure 5 est une vue en perspective similaire à la figure 1 d'un engin de glisse sans le dispositif de retenue,
- la figure 6 est une vue en coupe selon VI-VI de la figure 7 de l'engin de glisse représenté à la figure 2,
- la figure 7 est une vue en coupe selon VII-VII de la figure 6 de l'engin de glisse représenté à la figure 1,
- la figure 8 est une vue en coupe selon VII-VII de la figure 6 de l'engin de glisse représenté à la figure 3.

Dans la suite de la description, il sera fait usage de termes tels que « horizontal », « vertical », « transversal », « supérieur », « inférieur », « latéral », « haut », « bas », « droite », « gauche », « avant », « arrière », « devant », « derrière ». Ces termes doivent être interprétés de façon relative en relation avec la position normale que l'engin de glisse occupe quand l'utilisateur l'utilise sur une piste sensiblement plane.

On utilisera également un repère dont la direction avant/arrière correspond à l'axe X, la direction transversale ou droite/gauche correspond à l'axe Y et la direction verticale ou haut/bas correspond à l'axe Z.

L'invention concerne un ensemble de glisse 4 comprenant une planche de glisse 3 s'étendant selon un axe longitudinal X3, une interface 2 fixée sur la face supérieure 32 du ski 3 opposée à sa surface de glisse 31 et un dispositif de retenue 1 d'une chaussure 5, ou fixation, monté sur l'interface avec possibilité de coulissement par rapport au ski 3, le long de son axe longitudinal X.

L'interface 2 est immobilisée sur le ski 3 par tout moyen approprié. Cela peut être par collage ou par des vis. L'interface 2 présente une face supérieure 20 et comprend une partie centrale 21 et deux ailes latérales 22 qui s'étendent de part et d'autre de la partie centrale 21. Dans la partie arrière de l'interface, chaque aile comprend un ergot 221 faisant saillie de la face supérieure 20. L'ergot 221 est ménagé sur une poutre déformable 222 dimensionnée de sorte que l'ergot puisse s'escamoter sous le niveau de la face supérieure 20 lorsqu'on exerce un effort vertical Z sur l'ergot. Le bord extérieur de chaque aile latérale 22 forme un rail latéral s'étendant selon une direction parallèle à l'axe longitudinal X2 de l'interface. L'interface 2 est fixée sur le ski de sorte que l'axe longitudinal X3 du ski et l'axe longitudinal X2 de l'interface soient parallèles. Dans sa partie centrale 21, l'interface 2 comprend des rainures de guidage 211 et un logement 212 destiné à recevoir un insert 23, monté amovible sur l'interface. L'insert 23 comprend des rainures de guidage longitudinal 231 ainsi qu'une série de crantages 232 délimitant un bord d'une rainure longitudinale centrale 233. Comme nous le verrons par la suite, la série de crantages 232 forme des indexations complémentaires destinées à coopérer avec des crans 1631 d'un élément d'arrêt longitudinal 16 de sorte à pouvoir immobiliser le dispositif de retenue le long de la planche de glisse, dans l'une de plusieurs positions prédéterminées. Lorsque l'insert est assemblé sur la partie centrale de l'embase, chaque crantage 232 est orienté selon une direction Y transversale à l'embase et débouche dans la rainure centrale 233 et tous les crantages sont alignés selon une direction longitudinale X parallèle à l'axe longitudinal X2 de l'interface. A l'usage, les crantages 232 sont fortement sollicités du fait que ce sont eux qui maintiennent le dispositif de retenue en position, selon la direction longitudinale X parallèle à l'axe longitudinal X2 de l'interface. De plus, le dimensionnement de ces crantages doit pouvoir se loger dans un faible encombrement, préférablement dans l'épaisseur de l'interface. Ces contraintes de conception demandent l'utilisation d'un matériau adapté pour résister aux sollicitations. La construction proposée consistant à rapporter un insert amovible présente plusieurs avantages. Cela permet, d'une part, de changer la pièce si le crantage est abimé et, d'autre part, l'utilisation de matériau plus rigide localement, là où cela est nécessaire, sans pénaliser le poids de l'interface et donc du ski. Par exemple l'insert peut être métallique alors que le reste de l'interface est en plastique. L'insert peut être monté amovible sur l'interface par tout moyen approprié. Ce peut être par clipsage ou à l'aide d'une vis. Cette solution est transposable à tout système de réglage de la position longitudinale d'un dispositif de retenue par rapport à un ski utilisant des moyens d'indexation et n'est donc pas limité au mode de réalisation illustré ici. En variante, la série de crantages 232 est directement réalisée dans la partie centrale 21 et non sur un insert rapporté.

Le dispositif de retenue 1 comprend une embase 11, un mécanisme 17 de maintien en position d'un élément d'accrochage 51 appartenant à la chaussure 5, un élément d'arrêt longitudinal 16, un moyen de verrouillage 18 de l'élément d'arrêt longitudinal et un moyen de rappel 19 permettant de rapprocher le talon de la chaussure vers le ski.

L'embase 11 est conçue pour s'assembler à l'interface 2. Elle s'étend selon un axe longitudinal X1 sensiblement parallèle à l'axe longitudinal X2 de l'interface lorsque l'embase est montée sur l'interface. L'embase comprend une face inférieure 111 destinée à venir contre la face supérieure 20 de l'interface 2. La face inférieure 111 est délimitée latéralement par deux rebords formant chacun une rainure latérale interne 112 orientée selon une direction longitudinale parallèle à l'axe longitudinal X1 de l'embase. Chaque rainure latérale interne 112 est destinée à coopérer respectivement avec un rail formé par une des ailes latérales 22 de sorte à guider en translation l'embase par rapport à l'interface, selon une direction longitudinale X. Cette coopération permet également le maintien de la face inférieure de l'embase contre la face supérieure de l'interface en empêchant leur écartement selon une direction Z, normale à la face supérieure de l'interface. Cette coopération définit ainsi une liaison de type glissière entre l'embase et l'interface assurant le coulissement du dispositif de retenue par rapport au ski. Pour améliorer le guidage en translation, l'embase comprend également des nervures de guidage 113 faisant saillies de la face inférieure 111. Chaque nervure de guidage est conçue pour coopérer avec une rainure de guidage complémentaire 211 ménagée sur la face supérieure 20 de l'interface 2. Dans sa partie arrière, la face inférieure 111 comprend, de chaque côté, une rangée d'orifices 114 alignées selon une direction X parallèle à l'axe longitudinal X1 de l'embase. Chaque orifice 114 est conçu pour recevoir un ergot 221 de l'interface 2 pour une position particulière de l'embase. Ainsi, lorsqu'un ergot 221 coopère avec un orifice 114 d'une rangée, l'embase 111 est positionnée à une position indexée déterminée. Cette coopération assure l'indexation de la position de l'embase par rapport à l'interface. Cependant, le dimensionnement des ergots et orifices n'est pas suffisant pour permettre le maintien de la position longitudinale de l'embase par rapport à l'interface. Nous verrons par la suite que cette fonction est assurée par un autre dispositif.

Dans sa partie arrière supérieure, l'embase 11 comprend au moins une arête de guidage 115 apte à coopérer avec au moins une rainure 53 ménagée sur la semelle 52 de la chaussure 5 de sorte à limiter le déplacement transversal de la chaussure lorsque la semelle se rapproche de la planche de glisse 3.

De manière classique, l'embase 11 porte, dans sa partie supérieure, le mécanisme 17 de maintien en position d'un élément d'accrochage 51 appartenant à la chaussure 5. Dans le mode de réalisation de l'invention illustré, l'élément d'accrochage 51 est un arbre transversal intégré dans un évidement de l'avant de la semelle 52 de la chaussure 5. En pratique, la chaussure 5 peut être conforme à l'enseignement technique des demandes EP-A-0 913 102 et/ou EP-A-0 913 103 auxquelles on peut se référer pour plus de détails. Pour assurer la solidarisation de la chaussure avec le dispositif de retenue, le mécanisme de maintien 17 comprend une mâchoire fixe 12, une mâchoire mobile 13, un organe d'actionnement 14 et des biellettes 15. Le fonctionnement ne sera pas décrit en détail car il est analogue à celui de la fixation décrite dans le document FR-A-2638974.

La mâchoire mobile 13 peut se déplacer entre une position d'enclenchement, représentée à la figure 3, pour laquelle la mâchoire mobile est apte à coopérer avec l'élément d'accrochage 51 de sorte à permettre la solidarisation de l'élément d'accrochage avec le dispositif de retenue tout en permettant la rotation de la chaussure autour d'un axe transversal Y1 au dispositif de retenue, et une position de libération pour laquelle la mâchoire mobile est dans une configuration, représentée aux figures 1, 2 et 6, permettant la désolidarisation de l'élément d'accrochage avec le dispositif de retenue.

Dans cet exemple, lorsque la mâchoire mobile 13 se déplace de sa position de libération vers sa position d'enclenchement, la mâchoire mobile 13 se rapproche de la mâchoire fixe 12 de manière à former sensiblement, avec la mâchoire fixe, un cylindre à l'intérieur pouvant accueillir l'élément d'accrochage 51 de sorte que celui-ci puisse librement pivoter autour de l'axe Y1 du cylindre formé. Ainsi, la mâchoire fixe 12 est disposée de sorte que l'élément d'accrochage 51 est positionné entre la mâchoire mobile 13 et la mâchoire fixe 12 lorsque la chaussure 5 est en prise avec le dispositif de retenue 1. A l'inverse, lorsque la mâchoire mobile 13 se déplace de sa position d'enclenchement vers sa position de libération, la mâchoire mobile 13 s'écarte de la mâchoire fixe 12 de manière à générer une ouverture entre les deux mâchoires à travers laquelle peut passer l'élément d'accrochage 51. Dans cet exemple, la mâchoire mobile 13 est positionnée devant la mâchoire fixe 12 sur l'embase 11.

Pour faire basculer la mâchoire mobile de sa position d'enclenchement vers sa position de libération, ou inversement, le mécanisme de maintien 17 comprend un dispositif de commande actionné par un organe d'actionnement 14 manipulable par l'utilisateur. Dans l'exemple illustré, le dispositif de commande est similaire à celui décrit dans le document FR-A-2638974. Il comprend un organe d'actionnement 14 sous la forme d'un capot monté pivotant sur le corps de la mâchoire mobile 13 autour d'un axe transversal Y14. Par ailleurs, chaque bord latéral du capot 14 est relié à une partie avant de l'embase 11 par une biellette 15. Une première extrémité de la biellette est montée rotative sur la partie avant de l'embase autour d'un axe transversal Y15a. Une deuxième extrémité de la biellette est montée rotative sur un bord latéral de l'organe d'actionnement autour d'un axe transversal Y15b parallèle à l'axe de pivotement Y14 de l'organe d'actionnement.

En abaissant l'organe d'actionnement 14, l'utilisateur entraîne le déplacement de la mâchoire mobile 13 vers sa position d'enclenchement. A l'inverse, en le soulevant, l'organe d'actionnement commande le déplacement de la mâchoire mobile pour la faire basculer de la position d'enclenchement vers la position de libération. Dans cet exemple, lorsqu'il est complètement abaissé, l'organe d'actionnement 14 est conçu pour venir en appui contre une face supérieure avant 116 de l'embase 11. Dans cette configuration, la mâchoire mobile est dans sa position d'enclenchement.

Dans cet exemple, le dispositif de commande est conçu pour assurer un verrouillage de la mâchoire mobile en position d'enclenchement. Ainsi, lorsque l'organe d'actionnement est complètement relevé, la mâchoire mobile est dans sa position de libération. En abaissant l'organe d'actionnement d'un angle déterminé, la mâchoire mobile est amenée à sa position d'enclenchement. Puis, en poursuivant la rotation de l'organe d'actionnement jusqu'à ce qu'il vienne en appui contre une face supérieure avant 116 de l'embase 11, la mâchoire mobile est verrouillée dans sa position d'enclenchement et ne peut plus bouger longitudinalement, selon la direction X, sans une action sur l'organe d'actionnement.

L'organe d'actionnement 14 définit un capot intégrant un évidement inférieur 141 prévu pour former avec la face supérieure avant 116 de l'embase 11 et une partie du corps de la mâchoire mobile 13, un volume sensiblement fermé lorsque l'organe d'actionnement 14 repose sur la face supérieure avant 116 de l'embase 11. Ainsi, dans cette configuration, l'organe d'actionnement 14 permet de protéger les éléments logés dans cette cavité des intempéries extérieures comme la neige ou la glace. Les biellettes 15 sont agencées pour venir se loger dans cette cavité lorsque l'organe d'actionnement 14 est abaissé, c'est-à-dire, quand le dispositif de retenue est enclenché.

Selon un mode de réalisation de l'invention, le moyen de rappel 19 permettant de rapprocher le talon de la chaussure vers le ski est un tampon élastique porté par le corps de la mâchoire mobile 13. Le tampon élastique 19 est conçu pour venir en appui contre une face avant de la semelle lorsque l'utilisateur soulève son talon. Ce type de moyen de rappel est illustré dans le document FR-A-2638974.

Selon l'invention, le dispositif de retenue comprend un élément d'arrêt longitudinal 16 mobile entre une position active, représentée aux figures 2, 6 et 8, pour laquelle l'élément d'arrêt longitudinal est apte à coopérer avec des indexations complémentaires 232 solidaires de la planche de glisse afin d'immobiliser le dispositif de retenue le long de la planche de glisse dans l'une de plusieurs positions prédéterminées, et une position inactive, représentée aux figures 1 et 7, pour laquelle l'élément d'arrêt longitudinal ne coopère pas avec les indexations complémentaires. Dans cet exemple, l'élément d'arrêt longitudinal 16 est un poussoir inséré dans un logement traversant 117 de la partie avant de l'embase 11 de sorte qu'une partie supérieure de l'élément d'arrêt fasse saillie de la face supérieure 116 de l'embase 11 et qu'une partie inférieure de l'élément d'arrêt fasse saillie de la face inférieure 111 de l'embase 11. Par ailleurs, le logement est également conçu pour permettre le coulissement du poussoir 16 selon une direction Y16 transversale à l'embase entre ses positions active et inactive. Ainsi, l'élément d'arrêt longitudinal est mobile selon une direction transversale au dispositif de retenue.

Dans sa partie supérieure, l'élément d'arrêt 16 comprend, d'un côté, une première extension transversale 161 délimitée latéralement par une première surface d'actionnement 1611 inclinée par rapport à un plan vertical, avantageusement, d'un angle supérieur à 25° et inférieur à 50°. Du côté opposé, l'élément d'arrêt comprend une deuxième extension transversale 162 délimitée latéralement par une deuxième surface d'actionnement 1621 inclinée par rapport à un plan vertical, avantageusement, d'un angle supérieur à 25° et inférieur à 50°. Ces surfaces d'actionnement sont agencées de sorte que lorsque l'utilisateur appuie sur la première surface d'actionnement 1611, il entraîne la translation de l'élément d'arrêt 16 selon une direction transversale Y16 pour le faire basculer de sa position inactive vers sa position active. A l'inverse, lorsque l'utilisateur appuie sur la deuxième surface d'actionnement 1621, il entraîne la translation de l'élément d'arrêt 16 selon une direction transversale Y16, dans l'autre sens, pour le faire basculer de sa position active vers sa position inactive. Chaque extension transversale 161, 162 présente une surface inférieure 1612, 1622 destinée à se positionner contre la face supérieure 116 de l'interface 11.

Chaque extension transversale 161, 162 comprend également un élément de positionnement 1613, 1623 ménagé respectivement sur la surface inférieure 1612, 1622 d'une extension transversale 161, 162. Pour certaines positions transversales de l'élément d'arrêt 16, un élément de positionnement 1613, 1623 est apte à coopérer avec un élément de positionnement complémentaire 118 ménagé sur la surface supérieure 116 de l'interface 11 de sorte à maintenir l'élément d'arrêt 16 dans cette position stable. Ainsi, lorsque l'élément d'arrêt 16 dans sa position inactive, l'élément de positionnement 1613 de la première extension transversale 161 coopère avec un premier élément de positionnement complémentaire 118 de l'embase 11. Par ailleurs, lorsque l'élément d'arrêt 16 dans sa position active, l'élément de positionnement 1623 de la deuxième extension transversale 162 coopère avec un deuxième élément de positionnement complémentaire 118 de l'embase 11. L'élément d'arrêt longitudinal comprend un élément de positionnement 1613, 1623 apte à coopérer avec un élément de positionnement complémentaire 118 du dispositif de retenue de sorte à maintenir l'élément d'arrêt longitudinal 16 dans une position stable parmi les positions active ou inactive. Dans cet exemple, un élément de positionnement 1613, 1623 est une bosse faisant saillie de la surface inférieure 1612, 1622 d'une extension transversale 161, 162. Dans ce cas, un élément de positionnement complémentaire 118 est un creux ménagé sur la surface supérieure 116 de l'interface 11.

Dans sa partie supérieure, l'élément d'arrêt 16 comprend une extension inférieure 163 faisant saillie de la face inférieure 111 de l'embase 11 lorsque l'élément d'arrêt est assemblé sur l'embase. Cette extension inférieure 163 comprend deux crans 1631 orientés selon une direction Y, transversale à l'embase lorsque l'élément d'arrêt est assemblé sur l'embase. Les crans 1631 sont dimensionnés et agencés de sorte qu'ils puissent coopérer avec les indexations complémentaires 232 de l'embase lorsque l'élément d'arrêt est dans sa position active et de sorte qu'ils ne coopèrent plus avec les indexations complémentaires 232 de l'embase lorsque l'élément d'arrêt est dans sa position inactive. Dans ce dernier cas, l'extension inférieure 163 se positionne dans la rainure longitudinale centrale 233. Ainsi, lorsqu'il est dans sa position inactive, l'élément d'arrêt 16 peut se déplacer le long de l'interface 11, dans la rainure longitudinale centrale 233. Par contre, lorsqu'il est dans sa position active, l'élément d'arrêt 16 est solidaire de l'interface 11 selon la direction longitudinale X du fait que les crans 1631 sont en prise avec les indexations complémentaires 232 de l'embase. L'élément d'arrêt 16 permet donc l'immobilisation du dispositif de retenue le long de la planche de glisse dans l'une de plusieurs positions prédéterminées. Les positions prédéterminées sont définies par la position des crantages / indexations complémentaires 232. Pour pouvoir basculer l'élément d'arrêt 16 de sa position inactive vers sa position active, le dispositif de retenue 1 doit être positionné par rapport à l'interface 2 dans une de plusieurs positions longitudinales prédéterminées. Pour chacune de ces positions longitudinales prédéterminées, un ergot 221 de l'interface 2 va coopérer avec un orifice 114 de l'embase 11. Ces positions longitudinales sont ainsi des positions indexées, relativement stables, permettant chacune, le basculement de l'élément d'arrêt 16 de sa position inactive vers sa position active. De plus, pour faciliter le réglage de la position longitudinale du dispositif de retenue, l'embase peut comprendre un ou plusieurs repères 119 destinés à coopérer respectivement avec une ou plusieurs graduations 201 ménagées sur la surface supérieure 20 de l'interface, comme on le voit sur les figures 1 à 5. Ainsi, l'utilisateur dispose d'un repère visuel permettant de déterminer la position longitudinale exacte de l'embase par rapport à l'interface. D'autres modes de réalisation de cet indicateur visuel peuvent être envisagés.

Dans cet exemple, l'élément d'arrêt 16 est dimensionné et positionné de sorte qu'il se loge dans la cavité délimitée par l'organe d'actionnement 14 et la face supérieure 116 de l'embase, lorsque l'élément d'arrêt est en position active. Dans cette configuration, l'organe d'actionnement 14 recouvre entièrement l'élément d'arrêt 16 ce qui permet de le protéger des intempéries lorsque l'utilisateur skie.

Selon l'invention, le dispositif de retenue comprend également un moyen 18 de verrouillage mobile entre une position de verrouillage, représentée à la figure 8, pour laquelle le moyen de verrouillage est apte à coopérer avec l'élément d'arrêt 16 de sorte à le maintenir dans sa configuration active et une position de déverrouillage, représentée à la figure 7, pour laquelle le moyen de verrouillage mobile est dans une configuration permettant le basculement de l'élément d'arrêt de sa position active vers sa position inactive. Le moyen de verrouillage 18 comprend un élément d'interférence 142 qui est apte à s'interférer avec une partie de l'élément d'arrêt 16 lorsqu'il se déplace de sa position active vers sa position inactive. La course de l'élément d'arrêt pour basculer d'une position active vers une position inactive est alors limitée de sorte que l'élément d'arrêt permet toujours la solidarisation entre le dispositif de retenue et l'interface selon sa direction longitudinale X. Lorsque le moyen de verrouillage bascule en position de déverrouillage, l'élément d'interférence 142 s'escamote, libérant alors la course de l'élément d'arrêt qui peut donc basculer en position inactive.

Selon le mode de réalisation de l'invention illustré, le moyen de verrouillage 18 est une partie 142 de l'organe d'actionnement 14. La position de verrouillage correspond à la position de l'organe d'actionnement quand il est abaissé alors que la position de déverrouillage correspond à la position de l'organe d'actionnement quand il est relevé. L'élément d'interférence 142 est réalisé par une nervure interne faisant saillie de la surface définissant l'évidement inférieur 141 de l'organe d'actionnement 14. Lorsque le moyen d'actionnement est dans sa position de verrouillage et que l'élément d'arrêt est dans sa position active, comme représenté à la figure 8, l'élément d'interférence 142 vient se positionner en vis-à-vis de la première surface d'actionnement 1611 de l'élément d'arrêt, empêchant alors le mouvement de l'élément d'arrêt vers sa position inactive.

Selon un mode de réalisation, le moyen de verrouillage 18 comprend un élément d'interférence 142 dimensionné et agencé de sorte qu'il soit apte à interagir avec l'élément d'arrêt pour le faire basculer de sa position inactive vers sa position active lorsque le moyen de verrouillage bascule de sa position de déverrouillage vers sa position de verrouillage. L'interaction entre l'élément d'interférence 142 et l'élément d'arrêt 16 peut être réalisée par un contact direct. Dans cet exemple, la nervure interne 142 présente une surface complémentaire à la première surface d'actionnement 1611 apte à venir en contact avec une portion de la première surface d'actionnement 1611, lors de l'abaissement de l'organe d'actionnement 14, lorsque l'élément d'arrêt 16 est en position inactive. Ainsi, lorsque l'utilisateur abaisse l'organe d'actionnement, la nervure interne vient en en contact avec la première surface d'actionnement de l'élément d'arrêt. Puis, en poursuivant la rotation de l'organe d'actionnement pour amener la mâchoire mobile dans sa position d'enclenchement, du fait de la complémentarité des surfaces inclinées, l'élément d'interférence 142 pousse l'élément d'arrêt pour le faire basculer de sa position inactive vers sa position active. Grâce à cette construction, le basculement de la mâchoire mobile vers sa position d'enclenchement entraîne simultanément le verrouillage de l'élément d'arrêt et donc l'immobilisation longitudinale du dispositif de retenue par rapport au ski. On obtient donc un verrouillage automatique en actionnant le mécanisme de maintien 17 pour solidariser la chaussure avec le dispositif de retenue. Ainsi, avec une seule manipulation, l'utilisateur peut à la fois solidariser sa chaussure avec la fixation et verrouiller le réglage de la position longitudinale du dispositif de retenue.

L'invention porte sur le fait que le moyen de verrouillage 18 est cinématiquement lié à la mâchoire mobile 13 de sorte que, lorsque le moyen de verrouillage est dans sa position de verrouillage, la mâchoire mobile est systématiquement dans sa position d'enclenchement. Au sens de l'invention, une pièce est cinématiquement liée à la mâchoire mobile 13 lorsqu'il y a une relation entre la position de la pièce et la position de la mâchoire mobile. Ainsi, pour une position déterminée de la pièce, cette liaison induit une position déterminée de la mâchoire. La pièce peut être directement fixée sur la mâchoire mobile ou son corps. En conséquence, un mouvement de translation de la mâchoire mobile entraîne la même translation de la pièce associée. Alternativement, la pièce peut être montée mobile par rapport à la mâchoire mobile ou son corps. Dans ce cas, un mouvement de translation de la mâchoire mobile entraîne un mouvement de la pièce associée. Par exemple, ce peut être une rotation de la pièce par rapport au corps de la mâchoire mobile, grâce aux biellettes, comme dans le mode de réalisation de l'invention illustré.

Dans cet exemple, le moyen de verrouillage 18 est une partie 142 de l'organe d'actionnement 14 du mécanisme de maintien 17 et donc, par construction, directement lié à la cinématique de la mâchoire mobile. Dans une variante, le moyen de verrouillage peut être une autre pièce du mécanisme de maintien 17. Ce peut être, par exemple, un élément porté par le corps de la mâchoire mobile. Grâce à l'invention, quand la chaussure est en prise avec le dispositif de retenue, l'utilisateur est assuré que le dispositif de retenue est bloqué longitudinalement sur le ski.

Selon un mode de réalisation de l'invention, le dispositif de retenue est directement fixé sur la planche de glisse, sans une pièce d'interface distincte. Dans ce cas, la face supérieure du ski intègre les éléments permettant l'assemblage du dispositif de retenue sur le ski.

On peut envisager d'autres modes de réalisation de l'invention du mécanisme de maintien en position d'un élément d'accrochage appartenant à la chaussure. Par exemple, la mâchoire mobile peut être positionnée en arrière sur le dispositif de retenue par rapport à la mâchoire fixe. Le mécanisme de maintien peut ne pas avoir de mâchoire fixe. Par exemple, la mâchoire mobile peut être réalisée par deux pointes mobiles transversalement, disposées symétriquement par rapport au plan médian longitudinal du ski, chaque pointe étant apte à coopérer avec un logement ménagé sur un bord latéral de l'avant de la semelle de la chaussure. Une telle construction est illustrée, par exemple, dans le document EP-A-0199098. De même, on peut envisager d'autres solutions d'organe d'actionnement. Ce peut être un bouton rotatif ou un poussoir.

Par ailleurs, on peut également envisager d'autres constructions d'élément d'arrêt longitudinal. Par exemple, l'élément d'arrêt peut coopérer avec des indexations complémentaires selon une direction Z, normale à la surface supérieure de l'interface. L'élément d'arrêt peut être couplé avec un moyen élastique de sorte à le maintenir dans une position stable, par exemple, sa position active.

Comme nous avons vu précédemment, le dispositif de retenu comprend un moyen de maintien permettant de maintenir l'élément d'arrêt longitudinal dans une position active stable, indépendamment de la position du moyen de verrouillage. Ce moyen de maintien peut être un moyen élastique comme cela vient d'être évoqué. Alternativement, comme illustré sur la figure 8, le moyen de maintien comprend un élément de positionnement (1623) de l'élément d'arrêt longitudinal et un élément de positionnement complémentaire (118) du dispositif de retenue, aptes à coopérer ensemble. Plus généralement, le moyen de maintien comprend un élément de positionnement de l'élément d'arrêt longitudinal et un élément de positionnement complémentaire solidaire de l'engin, aptes à coopérer ensemble. Selon un autre mode de réalisation de l'invention non illustré, l'élément de positionnement complémentaire est solidaire des indexations complémentaires (232) coopérant avec l'élément d'arrêt longitudinal. D'autres moyens de maintien de l'élément d'arrêt longitudinal dans une position active stable peuvent être envisagés.

Comme il apparait clairement dans le mode de réalisation de l'invention décrit, le dispositif est conçu de sorte que l'élément d'arrêt longitudinal est apte à conserver une position active stable lorsque la mâchoire mobile est dans sa position de libération.

L'invention n'est pas limitée à ces modes de réalisation. Il est possible de combiner ces modes de réalisation.

L'invention n'est pas limitée aux modes de réalisation précédemment décrits mais s'étend à tous les modes de réalisation couverts par les revendications annexées.

### Nomenclature

1- Dispositif de retenue
   11- Embase
      111- Face inférieure
      112- Rainure latérale interne
      113- Nervure de guidage
      114- Orifice
      115- Arête de guidage
      116- Face supérieure
      117- Logement traversant
      118- Elément de positionnement complémentaire
      119- Repère
   12- Mâchoire fixe
   13- Mâchoire mobile
   14- Organe d'actionnement
      141- Evidement inférieure
      142- Elément d'interférence
   15- Biellette
   16- Elément d'arrêt longitudinal
      161- Première extension transversale
         1611- Surface d'actionnement
         1612- Surface inférieure
         1613- Elément de positionnement
      162- Deuxième extension transversale
         1621- Surface d'actionnement
         1622- Surface inférieure
         1623- Elément de positionnement
      163- Extension inférieure
         1631- Cran
   17- Mécanisme de maintien
   18- Moyen de verrouillage
   19- Moyen de rappel
2- Interface
   20- Face supérieure
      201- Graduation
   21- Partie centrale
      211- Rainure de guidage
      212- Logement
   22- Aile latérale
      221- Ergot
      222- Poutre
   23- Insert
      231- Rainure de guidage
      232- Indexation complémentaire
      233- Rainure centrale
3- Planche de glisse
   31- Surface de glisse
   32- Surface supérieure
4- Engin de glisse
5- Chaussure
   51- Elément d'accrochage
   52- Semelle
   53- Rainure

## Revendications

1. Dispositif de retenue (1) d'une chaussure (5) sur une planche de glisse (3), le dispositif de retenue comprenant :
- un mécanisme (17) de maintien en position d'un élément d'accrochage (51) appartenant à la chaussure, le mécanisme de maintien comprenant une mâchoire mobile (13) entre une position d'enclenchement pour laquelle la mâchoire mobile est apte à coopérer avec l'élément d'accrochage de sorte à permettre la solidarisation de l'élément d'accrochage avec le dispositif de retenue tout en permettant la rotation de la chaussure autour d'un axe transversal (Y1) au dispositif de retenue, et une position de libération pour laquelle la mâchoire mobile est dans une configuration permettant la désolidarisation de l'élément d'accrochage avec le dispositif de retenue, et un organe d'actionnement (14) commandant un déplacement de la mâchoire mobile pour la faire basculer de la position d'enclenchement vers la position de libération,
- un élément d'arrêt longitudinal (16) mobile entre une position active pour laquelle l'élément d'arrêt longitudinal est apte à coopérer avec des indexations complémentaires (232) solidaires de la planche de glisse afin d'immobiliser le dispositif de retenue le long de la planche de glisse dans l'une de plusieurs positions prédéterminées, et une position inactive pour laquelle l'élément d'arrêt longitudinal ne coopère pas avec les indexations complémentaires,
- un moyen (18) de verrouillage mobile entre une position de verrouillage pour laquelle le moyen de verrouillage est apte à coopérer avec l'élément d'arrêt de sorte à le maintenir dans sa configuration active et une position de déverrouillage pour laquelle le moyen de verrouillage mobile est dans une configuration permettant le basculement de l'élément d'arrêt de sa position active vers sa position inactive, le moyen de verrouillage étant cinématiquement lié à la mâchoire mobile de sorte que, lorsque le moyen de verrouillage est dans sa position de verrouillage, la mâchoire mobile est systématiquement dans sa position d'enclenchement,
**caractérisé en ce qu'**il comprend un moyen de maintien permettant de maintenir l'élément d'arrêt longitudinal dans une position active stable, indépendamment de la position du moyen de verrouillage.

2. Dispositif de retenue (1) selon la revendication 1, **caractérisé en ce que** le moyen de verrouillage (18) est une partie (142) de l'organe d'actionnement (14).

3. Dispositif de retenue (1) selon la revendication 1, **caractérisé en ce que** le moyen de verrouillage (18) est directement solidaire de la mâchoire mobile (13) ou de son corps.

4. Dispositif de retenue (1) selon l'une des revendications précédentes, **caractérisé en ce que** l'organe d'actionnement (14) recouvre entièrement l'élément d'arrêt longitudinal lorsque l'élément d'arrêt longitudinal est en position active et que l'organe d'actionnement a amené la mâchoire mobile dans sa position d'enclenchement.

5. Dispositif de retenue (1) selon l'une des revendications précédentes, **caractérisé en ce que** le moyen de verrouillage comprend un élément d'interférence (142) dimensionné et agencé de sorte qu'il soit apte à interagir avec l'élément d'arrêt longitudinal pour le faire basculer de sa position inactive vers sa position active lorsque le moyen de verrouillage bascule de sa position de déverrouillage vers sa position de verrouillage.

6. Dispositif de retenue (1) selon l'une des revendications précédentes, **caractérisé en ce que** l'élément d'arrêt longitudinal est mobile selon une direction transversale (Y) au dispositif de retenue.

7. Dispositif de retenue (1) selon l'une des revendications précédentes, **caractérisé en ce que** l'élément d'arrêt longitudinal comprend un élément de positionnement (1623) apte à coopérer avec un élément de positionnement complémentaire (118) du dispositif de retenue de sorte à maintenir l'élément d'arrêt longitudinal dans la position active stable.

8. Dispositif de retenue (1) selon l'une des revendications précédentes, **caractérisé en ce que** l'élément d'arrêt longitudinal comprend un élément de positionnement (1613) apte à coopérer avec un élément de positionnement complémentaire (118) du dispositif de retenue de sorte à maintenir l'élément d'arrêt longitudinal dans la position inactive stable.

9. Dispositif de retenue (1) selon l'une des revendications précédentes, **caractérisé en ce que** l'élément d'arrêt longitudinal comprend une deuxième surface d'actionnement (1621) agencé de sorte que lorsque l'utilisateur appuie sur la deuxième surface d'actionnement, il fait basculer l'élément d'arrêt de sa position active vers sa position inactive.

10. Dispositif de retenue (1) selon l'une des revendications précédentes, **caractérisé en ce que** le mécanisme de maintien en position de l'élément d'accrochage comprend une mâchoire fixe (12) disposée de sorte que l'élément d'accrochage est positionné entre la mâchoire mobile et la mâchoire fixe lorsque la chaussure est en prise avec le dispositif de retenue.

11. Dispositif de retenue (1) selon l'une des revendications précédentes, **caractérisé en ce qu'**il comprend au moins une arête de guidage (115) apte à coopérer avec une rainure (53) ménagée sur la semelle (52) de la chaussure de sorte à limiter le déplacement transversal de la semelle lorsque la semelle se rapproche de la planche de glisse.

12. Engin de glisse (4) comprenant une planche de glisse et un dispositif de retenue selon l'une des revendications précédentes.

13. Engin de glisse (4) selon la revendication précédente, **caractérisé en ce qu'**il comprend une interface (2) disposée entre la planche de glisse et le dispositif de retenue, l'interface portant les indexations complémentaires.

14. Engin de glisse (4) selon la revendication précédente, **caractérisé en ce que** les indexations complémentaires sont ménagées sur un insert (23) monté amovible sur l'interface.

15. Engin de glisse (4) selon l'une des revendications 12 à 14, **caractérisé en ce qu'**il comprend des moyens d'indexation mécanique et/ou visuel permettant de positionner le dispositif de retenue (1) dans une ou plusieurs positions longitudinales prédéterminées, relativement stables.

## Patentansprüche

1. Vorrichtung (1) zum Festhalten eines Schuhs (5) auf einem Gleitbrett (3), die Festhaltevorrichtung umfassend:
- einen Mechanismus (17) zum Halten eines Befestigungselements (51) in einer Position, das zu dem Schuh gehört, der Haltemechanismus umfassend eine Backe (13), die zwischen einer Einrastposition, bei der die bewegbare Backe geeignet ist, um mit dem Befestigungselement zusammenzuwirken, um die feste Verbindung des Befestigungselements mit der Festhaltevorrichtung zu ermöglichen, während die Drehung des Schuhs um eine Querachse (Y1) zu der Festhaltevorrichtung herum ermöglicht ist, und einer Freigabeposition bewegbar ist, bei der die bewegbare Backe in einer Konfiguration ist, die die Entkopplung des Befestigungselements mit der Festhaltevorrichtung ermöglicht, und ein Betätigungsorgan (14), das eine Verschiebung der bewegbaren Backe zum Kippen von der Einrastposition in Richtung der Freigabeposition steuert,
- ein Längsanschlagelement (16), das zwischen einer aktiven Position, bei der das Längsanschlagelement geeignet ist, um mit komplementären Indexierungen (232) zusammenzuwirken, die mit dem Gleitbrett fest verbunden sind, um die Festhaltevorrichtung entlang des Gleitbretts in der einen von mehreren zuvor bestimmten Positionen zu blockieren, und einer inaktiven Position bewegbar ist, bei der das Längsanschlagelement nicht mit den komplementären Indexierungen zusammenwirkt,
- Verriegelungsmittel (18), das zwischen einer Verriegelungsposition, bei der das Verriegelungsmittel geeignet ist, um mit dem Anschlagelement zusammenzuwirken, um es in seiner aktiven Konfiguration zu halten, und einer Entriegelungsposition bewegbar ist, bei der das bewegbare Verriegelungsmittel in einer Konfiguration ist, die das Kippen des Anschlagelements von seiner aktiven Position in Richtung seiner inaktiven Position ermöglicht, wobei das Verriegelungsmittel so kinematisch an die bewegbare Backe gebunden ist, dass, wenn das Verriegelungsmittel in seiner Verriegelungsposition ist, die bewegbare Backe stets in ihrer Einrastposition ist.
**dadurch gekennzeichnet, dass** sie ein Haltemittel umfasst, das das Halten des Längsanschlagelements in einer stabilen aktiven Position unabhängig von der Position des Verriegelungsmittels ermöglicht.

2. Festhaltevorrichtung (1) nach Anspruch 1, **dadurch gekennzeichnet, dass** das Verriegelungsmittel (18) ein Teil (142) des Betätigungsorgans (14) ist.

3. Festhaltevorrichtung (1) nach Anspruch 1, **dadurch gekennzeichnet, dass** das Verriegelungsmittel (18) mit der bewegbaren Backe (13) oder seinem Körper direkt fest verbunden ist.

4. Festhaltevorrichtung (1) nach einem der vorstehenden Ansprüche, **dadurch gekennzeichnet, dass** das Betätigungsorgan (14) das Längsanschlagelement vollständig bedeckt, wenn das Längsanschlagelement in der aktiven Position ist und das Betätigungsorgan die bewegbare Backe in ihre Einrastposition geleitet hat.

5. Festhaltevorrichtung (1) nach einem der vorstehenden Ansprüche, **dadurch gekennzeichnet, dass** das Verriegelungsmittel ein Interferenzelement (142) umfasst, das so bemessen und angeordnet ist, dass es geeignet ist, um mit dem Längsanschlagelement zum Kippen von seiner inaktiven Position in Richtung seiner aktiven Position zu interagieren, wenn das Verriegelungsmittel von seiner Entriegelungsposition in Richtung seiner Verriegelungsposition kippt.

6. Festhaltevorrichtung (1) nach einem der vorstehenden Ansprüche, **dadurch gekennzeichnet, dass** das Längsanschlagelement gemäß einer Querrichtung (Y) zu der Festhaltevorrichtung bewegbar ist.

7. Festhaltevorrichtung (1) nach einem der vorstehenden Ansprüche, **dadurch gekennzeichnet, dass** das Längsanschlagelement ein Positionierungselement (1623) umfasst, das geeignet ist, um mit einem komplementären Positionierungselement (118) der Festhaltevorrichtung zusammenzuwirken, um das Längsanschlagelement in der stabilen aktiven Position zu halten.

8. Festhaltevorrichtung (1) nach einem der vorstehenden Ansprüche, **dadurch gekennzeichnet, dass** das Längsanschlagelement ein Positionierungselement (1613) umfasst, das geeignet ist, um mit einem komplementären Positionierungselement (118) der Festhaltevorrichtung zusammenzuwirken, um das Längsanschlagelement in der stabilen aktiven Position zu halten.

9. Festhaltevorrichtung (1) nach einem der vorstehenden Ansprüche, **dadurch gekennzeichnet, dass** das Längsanschlagelement eine zweite Betätigungsoberfläche (1621) umfasst, die so angeordnet ist, dass, wenn der Benutzer auf die zweite Betätigungsoberfläche drückt, das Anschlagelement von seiner aktiven Position in Richtung seiner inaktiven Position gekippt wird.

10. Festhaltevorrichtung (1) nach einem der vorstehenden Ansprüche, **dadurch gekennzeichnet, dass** der Mechanismus zum Halten des Befestigungselements in der Position eine fixe Backe (12) umfasst, die so eingerichtet ist, dass das Befestigungselement zwischen der bewegbaren Backe und der fixen Backe positioniert ist, wenn der Schuh mit der Festhaltevorrichtung in Eingriff steht.

11. Festhaltevorrichtung (1) nach einem der vorstehenden Ansprüche, **dadurch gekennzeichnet, dass** sie mindestens eine Führungskante (115) umfasst, die geeignet ist, um mit einer Nute (53) zusammenzuwirken, die auf der Sohle (52) des Schuhs vorgesehen ist, um die Querverschiebung der Sohle zu beschränken, wenn sich die Sohle dem Gleitbrett nähert.

12. Gleitgerät (4), umfassend ein Gleitbrett und eine Festhaltevorrichtung nach einem der vorstehenden Ansprüche.

13. Gleitgerät (4) nach dem vorstehenden Anspruch,
**dadurch gekennzeichnet, dass** es eine Grenzfläche (2) umfasst, die zwischen dem Gleitbrett und der Festhaltevorrichtung eingerichtet ist, wobei die Grenzfläche komplementäre Indexierungen trägt.

14. Gleitgerät (4) nach dem vorstehenden Anspruch,
**dadurch gekennzeichnet, dass** die komplementären Indexierungen auf einem Einsatz (23) vorgesehen sind, der auf der Grenzfläche ablösbar montiert ist.

15. Gleitgerät (4) nach einem der Ansprüche 12 bis 14,
**dadurch gekennzeichnet, dass** es mechanische und/oder visuelle Indexierungsmittel umfasst, die es ermöglichen, die Festhaltevorrichtung (1) in einer oder mehreren zuvor bestimmten, relativ stabilen Längspositionen zu positionieren.

## Claims

1. Device (1) for retaining a boot (5) on a sliding board (3), the retaining device comprising:
- a mechanism (17) for holding an attachment element (51) belonging to the boot in position, the holding mechanism comprising a jaw (13) which is movable between an engagement position, in which the movable jaw is capable of cooperating with the attachment element so as to allow the attachment element to be secured to the retaining device while allowing the boot to rotate about an axis (Y1) transverse to the retaining device, and a release position, in which the movable jaw is in a configuration which allows the attachment element to be detached from the retaining device, and the holding mechanism comprising an actuating member (14) which controls a movement of the movable jaw in order to cause it to switch from the engagement position into the release position,
- a longitudinal stop element (16) which is movable between an active position, in which the longitudinal stop element is capable of cooperating with complementary indexing means (232) which are secured to the sliding board in order to immobilize the retaining device along the sliding board in one of a plurality of predetermined positions, and an inactive position, in which the longitudinal stop element does not cooperate with the complementary indexing means,
- a locking means (18) which is movable between a locked position, in which the locking means is capable of cooperating with the stop element so as to hold it in its active configuration, and an unlocked position, in which the movable locking means is in a configuration which allows the stop element to be switched from its active position into its inactive position, the locking means being kinematically connected to the movable jaw such that, when the locking means is in its locked position, the movable jaw is systematically in its engagement position,
**characterized in that** it comprises a holding means which allows the longitudinal stop element to be held in a stable active position, independently of the position of the locking means.

2. Retaining device (1) according to claim 1, **characterized in that** the locking means (18) is a part (142) of the actuating member (14).

3. Retaining device (1) according to claim 1, **characterized in that** the locking means (18) is directly attached to the movable jaw (13) or its body.

4. Retaining device (1) according to any of the preceding claims, **characterized in that** the actuating member (14) entirely covers the longitudinal stop element when the longitudinal stop element is in the active position and the actuating member has brought the movable jaw into its engagement position.

5. Retaining device (1) according to any of the preceding claims, **characterized in that** the locking means comprises an interference element (142) which is sized and arranged such that it is capable of interacting with the longitudinal stop element in order to cause it to switch from its inactive position into its active position when the locking means switches from its unlocked position into its locked position.

6. Retaining device (1) according to any of the preceding claims, **characterized in that** the longitudinal stop element is movable in a direction (Y) transverse to the retaining device.

7. Retaining device (1) according to any of the preceding claims, **characterized in that** the longitudinal stop element comprises a positioning element (1623) which is capable of cooperating with a complementary positioning element (118) of the retaining device so as to hold the longitudinal stop element in the stable active position.

8. Retaining device (1) according to any of the preceding claims, **characterized in that** the longitudinal stop element comprises a positioning element (1613) which is capable of cooperating with a complementary positioning element (118) of the retaining device so as to hold the longitudinal stop element in the stable inactive position.

9. Retaining device (1) according to any of the preceding claims, **characterized in that** the longitudinal stop element comprises a second actuating surface (1621) which is arranged such that, when the user presses on the second actuating surface, the stop element is switched from its active position into its inactive position.

10. Retaining device (1) according to any of the preceding claims, **characterized in that** the mechanism for holding the attachment element in position comprises a fixed jaw (12) which is disposed such that the attachment element is positioned between the movable jaw and the fixed jaw when the boot is engaged with the retaining device.

11. Retaining device (1) according to any of the preceding claims, **characterized in that** it comprises at least one guide edge (115) which is capable of cooperating with a groove (53) formed on the sole (52) of the boot so as to limit the transverse movement of the sole when the sole moves closer to the sliding board.

12. Sliding equipment (4) comprising a sliding board and a retaining device according to any of the preceding claims.

13. Sliding equipment (4) according to the preceding claim, **characterized in that** it comprises an interface (2) which is disposed between the sliding board and the retaining device, the interface carrying the complementary indexing means.

14. Sliding equipment (4) according to the preceding claim, **characterized in that** the complementary indexing means are provided on an insert (23) which is detachably mounted on the interface.

15. Sliding equipment (4) according to any of claims 12 to 14, **characterized in that** it comprises mechanical and/or visual indexing means which allow the retaining device (1) to be positioned in one or more predetermined, relatively stable longitudinal positions.
